# EUROPÄISCHE PATENTSCHRIFT

(11) **EP 0 099 958 B1**
(45) Veröffentlichungstag und Bekanntmachung des Hinweises auf die Patenterteilung: **30.04.1986**
(21) Anmeldenummer: 82730102.9
(22) Anmeldetag: 29.07.1982
(51) Int. Cl.: B41J 13/00, B41J 13/036, B41J 15/06

(54) **Vorrichtung zum Transportieren von Aufzeichnungsträgern in Druckern, insbesondere in Matrixdruckern**
Apparatus for feeding record carriers to printers, in particular matrix printers
Dispositif pour l'alimentation en supports d'enregistrement d'un imprimante, en particulier une imprimante matricielle

(43) Veröffentlichungstag der Anmeldung: 08.02.1984
(73) Patentinhaber: MANNESMANN Aktiengesellschaft, 40027 Düsseldorf (DE)
(72) Erfinder: Hendrischk, Wolfgang, D-7910 Neu-Ulm (DE)
(74) Vertreter: Presting, Hans-Joachim, Dipl.-Ing.

## Beschreibung

Die Erfindung betrifft eine Vorrichtung zum Transportieren von Aufzeichnungsträgern in Druckern, insbesondere in Matrixdruckern, mit getrennten, jeweils tangential zur Druckwalze gebildeten Einführungskanälen für zumindest eine Endlosbahn bzw. für Endlosformulare oder für Einzelblätter, bei der die Druckwalze mit mehreren in Bewegungsrichtung des Aufzeichnungsträgers aufeinanderfolgenden, einstellbaren Andrückrollen versehen und eine gleichzeitige Einführung einer Endlosbahn und eines Einzelblatts gesperrt ist, wobei beim Bedrucken von in eine erste Papierbahn einzuführenden Einzelblättern ein erster Andrückrollensatz und ein am Umfang der Druckwalze versetzter zweiter Andrückrollensatz vorgesehen sind.

In den gängigen Matrixdruckern sind unterschiedliche Papierarten automatisch zu verarbeiten, nämlich Einzelblätter, breite Endlosbahnen und Endlosbahnen aus quer perforierten, während des Druckes noch zusammenhängenden Formularen und mehrere parallellaufende, schmale Endlosbahnen, die unterschiedliche Breiten aufweisen können. Die Umschaltung auf die jeweilige Papierart bereitet allgemein Schwierigkeiten.

Es ist bekannt (DE-B2-27 17 758) zur Lösung der Aufgabe, neben dem Endlospapier auch Einzelblätter beschreiben zu können, die beiden Papiersorten von einer Seite her der Schreibmaschine zuzuführen. Die eigentliche Lösung besteht darin, für automatischen Wechsel von Endlospapier auf Einzelblätter einen Kanal für das Endlospapier vorzusehen, in dem das Endlospapier in einer Wartestellung aufgrund eines besonderen Antriebs gehalten wird. Am Ende des Kanals ist eine sich auf voller Länge der Druckwalze erstreckende Weiche vorgesehen, die entweder eine angrenzende Bahn für Einzelblätter oder den Kanalausgang für das Endlospapier sperrt. Die Betätigung der Weiche erfolgt beim Wechsel von Endlospapier auf Einzelblätter durch entsprechende Steuerung, wobei ein unbedienter Wechsel möglich ist. Die Zuführung von Endlosbahnen oder Einzelblättern von nur einer Seite ist jedoch nicht bei allen Schreibmaschinen, insbesondere nicht bei Matrixdruckern möglich oder vorteilhaft.

Es ist bei einer Transportvorrichtung für Aufzeichnungsträger in Matrixdruckern bekannt (EP-B1-9676), für unterschiedliche Papierarten, wie kontinuierliche Streifen, vorsteckbare Karten oder Aufzeichnungsträger unterschiedlicher Breite, mehrere Transportvorrichtungen gleichzeitig vorzusehen, die einem gemeinsamen Druckwerk zugeordnet sind Dabei wird durch eine relativ komplizierte elektronische Steuerung die Betätigung der einen Transportvorrichtung zugunsten der anderen Transportvorrichtung unterbrochen und umgekehrt. Diese Lösung ist jedoch nur für interne, sich auf einer Vorratsspule befindliche und für externe Aufzeichnungsträger, wie z. B. Scheckkarten und dergl. geeignet.

Es ist ferner bekannt (US-A-3,753,483), Einzelblätter und Endlosbahnen durch getrennte Zuführungskanäle einzuführen. Hierbei werden jedoch nur Einzelblätter um die Druckwalze herumgeführt und mittels anstellbaren Rollensätzen geführt, währenddem für die Endlosbahn ein getrennter, tangential zur Druckwalze geformter Führungskanal geschaffen ist, der an einer Führungsfeder endet, wobei im Tangentenbereich die Führungsfeder in eine gerade starre Schiene überleitet, der keine weiteren Führungsmittel gegenüberliegen. Mit diesen Maßnahmen ist daher das straffe Herumführen von Einzelblättern oder Endlosbahnen um die Druckwalze herum nicht möglich.

Eine weitere bekannte Lösung (US-A-3,966,037) beschreibt eine Vorrichtung zum Transportieren von Karten und von Papierband von einer Rolle. Außerdem wird randgelochtes Papier von einem rückwärtigen Behälter der Druckwalze zugeführt. Für den Karten-Zuführungskanal ist ein getrenntes Rollenpaar vorgesehen, für das Papierband sind abhebbare, am Umfang der Druckwalze versetzte Rollen und für das randgelochte Papier in erheblicher Entfernung von der Druckwalze eine federkraftbeaufschlagte Papierbremse angeordnet. Im übrigen sind für das randgelochte Papier lediglich (wegschwenkbare Formführungen, teilweise zusammen mit der Druckwalse gebildet, die nicht die Funktion einer Bremse ausüben. Nachteilig an einer solchen Bauweise ist ein erheblicher Mehraufwand an Führungselementen. Die bekannte Lösung ist daher für Matrixdrucker nicht vorteilhaft.

Eine zu der vorstehend beschriebenen Lösung ähnliche, ebenfalls bekannte Lösung (US-A-4,164,376) sieht für randgelochtes Papier Zuführungsmittel von vorne, von unten und von hinten an einem Matrixdrucker vor. Diese Zuführungsmittel beruhen im wesentlichen auf Formführungen, wobei allerdings keine Druckwalze, sondern ein sog. Druckbalken und dementsprechend keine Andrückrollen Verwendung finden. Anstelle von Andrückrollen sind federnde Finger im Druckbereich des Matrixdruckkopfes vorgesehen. Bei einer solchen Bauweise entsteht das Problem des Herumführens von Papier um eine Druckwalze nicht.

Aufgabe der Erfindung ist es, bei einer alternativen Verwendung von unterschiedlichen Aufzeichnungsträgern, bestehend aus Einzelblättern oder aus einer bzw. mehreren parallelen Endlosbahnen, wobei Einzelblätter manuell oder automatisch eingeführt werden können, eine einfache und schnelle Umstellung auf die jeweilige Gattung der Aufzeichnungsträger zu ermöglichen und in beiden Fällenein straffes Herumführen des Papiers um die Druckwalze zu erzielen.

Die gestellte Aufgabe wird erfindungsgemäß dadurch gelöst, daß eine am Umfang der Druckwalze in Form eines Leitbleches auf den jeweiligen Aufzeichnungsträger einwirkende Bremse im Friktionsbetrieb betreibbar ist, wobei die Bremse auf jeweils eine der Papierbahnen einstellbar ist, derart, daß beim Bedrucken von in eine zweite Papierbahn einzuführenden Endlosformularen im Traktorbetrieb mittels eines Traktors entweder der erste Andrückrollensatz, der zweite Andrückrollensatz und die Bremse gelüftet oder aber der erste Andrückrollensatz sowie der zweite Andrückrollensatz gelüftet sin und die Bremse auf die Papierbahn umgestellt ist. Diese Lösung gestattet daher mit Traktorantrieb und/oder im Friktionsbetrieb zu arbeiten, wobei ebenfalls jeweils ein straffes Herumführen des Aufzeichnungsträgers um die Druckwalze erzielt werden kann.

Die Erfindung wendet sich nunmehr der Ausbildung der verschiedenen Einführungskanäle zu. Dahingehend wird vorgeschlagen, daß ein Einführungskanal für die manuelle Zuführung von Einzelblättern an der Oberseite des Druckers angeordnet ist und durch einen sich in Vorschubrichtung verengenden Schacht gebildet ist und daß ein Längenabschnitt des Schachtes durch einen Umfangsabschnitt der Druckwalze selbst und durch eine bis zur Entstehung eines Bremsspaltes an die Druckwalze anstellbaren und die Bremse bildende Führung gebildet ist.

In Weiterbildung dieses Einführungskanals ist vorteilhafterweise vorgesehen, daß die Führung aus einem beweglich gelagerten und gefedert abgestützten Leitblech besteht. Das Leitblech kann beliebig auf Einzelblätter oder die Endlosbahn einwirken und übt daher eine Doppelfunktion aus.

In weiterer Ausgestaltung der Erfindung ist vorgesehen, daß das Leitblech der Führung mittels einer ersten D-Achse betätigbar ist. Durch Verdrehen der D-Achse ist es möglich, die Stellung des Leitbleches beliebig zu verändern.

Eine Verbesserung der Erfindung besteht darin, daß der zweite Andrückrollensatz an einem Rahmen mittels einer Achse leichtgängig drehgelagert ist.

Hieran anknüpfend, wird außerdem vorgeschlagen, daß die Achse selbst im Rahmen schwergängig drehbar gelagert ist. Entsprechend den Reibungsverhältnissen zwischen der Papierbahn und dem zweiten Andrückrollensatz bzw. dem Andrückrollensatz und der ihn tragenden Achse werden Effekte zum Straffen der jeweiligen Aufzeichnungsträgerart erzielt.

Dieser Friktionsantrieb ist nach weiteren Merkmalen der Erfindung dahingehend gestaltet, indem der erste Andrückrollensatz an dem einen Hebelarm eines schwenkbaren Hebels drehbar gelagert ist, daß an dem anderen Hebelarm eine im Sinn der Annäherung des Andrückrollensatzes in Richtung auf die Druckwalze wirkende Zugfeder angreift und daß derselbe Hebelarm mittels einer zweiten D-Achse im Sinn des Ausrückens des Andrückrollensatzes von der Druckwalze weg bewegbar ist.

Es ist ferner vorteilhaft, daß der Rahmen für den zweiten Andrückrollensatz mittels einer Doppel-D-Achse aus- bzw. einrückbar zur Druckwalze ist, wobei die Doppel-D-Achse mit einem symmetrischen Doppel-D-Querschnitt versehen ist.

Die weitere Erfindung wendet sich nunmehr der Betätigung der Friktionsantriebe zu. Zur Einstellung der jeweiligen Positionen ist vorgesehen, daß auf der Doppel-D-Achse eine Verbindung aus einem Handhebel und einem Zahnkranz drehfest angeordnet ist, daß der Zahnkranz einerseits mit einem Zahnkranz kämmt, der auf der ersten D-Achse drehfest angeordnet ist und andererseits mit einem auf der zweiten D-Achse befestigten Zahnrad in Eingriff steht.

Zur Festlegung der durch den Handhebel eingestellten Positionen ist vorgesehen, daß der Zahnkranz und das Zahnrad mittels eines übersetzenden Zwischenrades in Verbindung stehen, wobei außer dem Zwischenrad noch eine Kurvenscheibe mit Rastausnehmungen für einen gefederten Indexbolzen auf einer Welle befestigt ist.

Die Bedienung des Friktionsantriebes wird nunmehr dadurch erleichtert, daß die Rastausnehmungen entsprechend vorgesehenen Stellungen "neutral (N)" bzw. "Traktor (T)" bzw. "Friktionstransport (F)" des Handhebels angeordnet sind.

Eine Ausdehnung der Anwendbarkeit einer solchen Transportvorrichtung erfolgt dahingehend, daß Einzelblätter von der Oberseite bzw. Rückseite des Druckers und Endlosbahnen von der Rückseite oder von der Unterseite des Druckers einführbar sind.

Schließlich ist vorgesehen, daß der Einführungsöffnung an der Unterseite des Druckers eine gesonderte Aufzeichnungsträgerbremse zugeordnet ist.

Ein Ausführungsbeispiel der Erfindung ist in der Zeichnung schematisch dargestellt und wird im folgenden näher beschrieben.

Es zeigen:
Fig. 1 einen Querschnitt durch die Vorrichtung als Matrixdrucker,
Fig. 1a eine Seitenansicht auf die Umschaltvorrichtung in der Stellung "F "(Friktionsbetrieb zur Einführung von Einzelformularen)
Fig. 2 einen Querschnitt durch den Matrixdrucker mit nachgeschaltetem Traktor,
Fig. 2a eine Seitenansicht auf die Umschaltvorrichtung in der Stellung "T" (Einzelblattzuführung ausgeschaltet; Endlosbahn im Traktorbetrieb eingeschaltet),
Fig. 3 einen Querschnitt durch denMatrixdrucker in einer Fig. 3a entsprechenden Betriebsstellung,
Fig. 3a eine Seitenansicht auf die Umschaltvorrichtung in der Stellung "N" (Neutralstellung zum Papiereinlegen, z. B. zum Einführen von Endlosbahnen bis zum Ergreifen durch den Traktor),

Die Druckwalze 1 ist am Druckerrahmen 2 drehbar gelagert und bildet das Druckwiderlager für den Matrixdruckkopf 3, der auf dem Druckkopfschlitten 4 angeordnet ist. Der Druckkopfschlitten 4 ist in Führungen 4a und 4b parallel zur Druckwalzenachse la verschiebbar.

Beim Papiertransportieren drücken federnde Andruckrollen eines Andrückrollensatzes 5 (die auf derselben Achse befindlich über die Länge der Druckwalze 1 verteilt sind) das Papier gegen die Druckwalze 1 im Reibschluß. An einer Stelle der Papierbreite fühlt ein beweglicher Sensor (nicht dargestellt) das Vorhandensein des Papiers ab und erzeugt über eine nicht dargestellte Schalteinrichtung ein optisches oder akustisches Signal. Am Druckkopfschlitten 4 ist eine Leiteinrichtung 7 für das Papier angeordnet. Oberhalb der Arbeitsstelle des Druckkopfes 3 befindet sich ein Andruckrollensatz 8, dessen Rollen in einem gemeinsamen Rahmen 9 in der Weise angeordnet sind, daß der auf der Achse 9b geführte ahmen 9 weist eine Abreißkante 9a für den Aufzeichnungsträger 3b auf. Neben dem Rahmen 9 befindet sich ein Sensor, der z. B. nach dem opto-elektronischen Prinzip aufgebaut ist und das Vorhandensein von Papier an dieser Stelle feststellt (nicht gezeichnet). Es ist auch möglich, außerhalb der Transportvorrichtung die Papierbewegung zu überwachen.

Aus einer automatischen (nicht gezeigten) Vereinzelungsvorrichtung oder auch manuell gelangen Einzelblätter in den Einführungskanal 11 und weiter in den Bereich der Bremse 12. Endlosformulare bzw. Endlosbahnen folgen der Papierbahn 13 und Einzelblätter der Papierbahn 14. Einzelblätter werden auf der Papierbahn 14 mittels der Aufzeichnungsträgerbremse 12 an die Druckwalze 1 gedrückt. Der Einführungskanal 11 verengt sich in Vorschubrichtung 8a zu einem Schacht 11 a. Auf dem Längenabschnitt 11 b bildet die Druckwalze 1 eine Wandung des Schachtes 11 a. Eine andere Funktion der Bremse 12 wird später noch beschrieben.

Das Vorhandensein von Papier im Einführungskanal 11 wird durch einen ebenfalls nicht näher gezeigten Sensor angezeigt. Die Papierbahnen 13 und 14 sind nur wechselseitig belegbar. Außerdem münden die Papierbahnen 13 und 14 im Bereich des Andrückrollensatzes 5 in eine gemeinsame Bahn ein.

Die Tranportvorrichtung übt nunmehr grundsätzlich eine Mehrzahl von Funktionen aus. Das Papier kann an der gesonderten Aufzeichnungsträgerbremse 15 anliegend in die Einführungsöffnung 15a an der Unterseite 15b eingeführt werden. Einzelblätter können von der Oberseite 10 bzw. Rückseite 10a oder von der Unterseite 15b her eingeführt werden.

Die Transportvorrichtung kombiniert folgende Funktionen:
1. Friktionsantrieb für eine manuelle Einzelblattzuführung,
2. Friktionsantrieb für eine automatische Einzelblattzuführung und
3. Traktorbetrieb für eine Endlosbahn.

Für die Ausübung dieser Funktionen sind die Andrückrollen des ersten Andrückrollensatzes 5 an einem Satz von Hebeln 16 drehgelagert, die jeweils einen Hebelarm 16a und einen Hebelarm 16b aufweisen (Fig. 1). Der Hebelarm 16a hält die jeweilige Andrückrolle, und der Hebelarm 16b wirkt als Steuerhebel, der in seiner Grundstellung durch die Zugfeder 17 gegen die D-Achse 18 für die Steuerung des unteren Andrückrollensatzes 5 gezogen wird.

Für die Lagerung von oberen (weiter nicht sichtbaren) Andrückrollen ist im Druckerrahmen 2 oder im Rahmen 9 die Doppel-D-Achse 19 drehgelagert. Die D-Achse 20 steuert die Bremse 12 für die manuelle Papierzuführung.

Die D-Achse 18, die Doppel-D-Achse 19 und die D-Achse 20 werden gemeinsam durch einen außen an den Breitseiten des Druckers angeordneten Handhebel 21 betätigt (Fig. 1a, 2a und 3a). Der Handhebel 21 trägt einen Zahnkranz 21 a. Die D-Achse 20 trägt ein Zahnrad 20a, das mit dem Zahnkranz 21 a kämmt. Auf der Zwischenradwelle 22a befindet sich das Zwischenrad 22, das mit dem Zahnkranz 21 a im Eingriff steht. An dem Zwischenrad 22 ist die Rasterscheibe 23 befestigt, die am Umfang mit Rastausnehmungen 23a versehen ist. Der Indexbolzen 24 rastet in die Rastausnehmungen, indem er bei Betätigung des Handhebels 21 federnd zurückweicht und wieder in die folgende Rastausnehmung 23a einrastet. Der Handhebel 21 bzw. das Zahnrad 21 a und das Zwischenrad 22 treiben über die Zahnräder 20a und 25 die D-Achsen 18 und 20 an.

Die Stellung "F" (Fig. 1a) dient zur Zuführung von
(a) Einzelblättern auf der Papierbahn 14 im Automatikbetrieb
   und
(b) Einzelblättern auf der Papierbahn 14 im manuellen Betrieb.

Der Vollständigkeit halber sei noch erwähnt, daß Endlosbahnen auf der Papierbahn 13 auch im Friktionsbetrieb Verarbeitbar sind. Bei einem größeren Durchmesser der Druckwalze 1 wird im Traktor 26 die Transportstrecke kleiner als die Transportstrecke entsprechend dem umschlungenen Teil des Transportwalzenumfangs. In dieser Betriebsart wird die Abreißkante 9a benutzt.

Die Stellung "T" (Fig. 2a) setzt den Traktor 26 voraus (Fig. 2), der längsseitig randgelochte Papierbahnen, d. h. sogenannte Endlosbahnen transportiert, die auch aus querperforierten Endlosformularbahnen bestehen können. Die Andrückrollensätze 5 und 8 sind von der Druckwalze 1 weggeschwenkt, so daß der Friktionsantrieb nicht wirksam ist; dagegen ist die Bremse 12 von der Druckwalze 1 wegbewegt und hält die von der Rückseite 10a zugeführte Endlosbahn straff. Es kann vorteilhaft sein, den Durchmesser der drehangetriebenen Druckwalze 1 so groß zu wählen, daß im Geschwindigkeitsverhältnis zum Traktor etwas langsamer transportiert wird, um die Endlosbahn stets straff zu halten.

Die Stellung "N" (Fig. 3a) dient zum Einlegen des Aufzeichnungsträgers 3b, der mittels des Farbbandes 3a und des Druckkopfes 3 bedruckt werden soll. In der Stellung "N" ist der untere Andrückrollensatz 5 und der obere Andrückrollensatz 8 von der Druckwalze 1 wegbewegt. Die Bremse 12 ist ebenfalls gelüftet. Diese Stellung "N" wird zum Laden von Endlosbahnen benutzt; der Aufzeichnungsträger 3b kann entweder von der Oberseite 10 her (Einzelblätter) oder von der Rückseite 10a her (Endlosbahnen) eingeführt werden. Die gelüftete Bremse 12 bremst hier auch die ankommenden Endlosbahnen.

Nachfolgend werden weitere Funktionen bzw. Merkmale der Transportvorrichtung erläutert:
Sobald auf der Papierbahn 13 ein Einzelblatt eingeführt wird, aktiviert dessen Vorderkante den erwähnten Sensor. Der Sensor schaltet durch eine übliche elektronische Steuerung die Drehbewegung der Druckwalze 1 in Vorschubrichtung 8a (gegen den Uhrzeigersinn) ein. Die Papierbahn 13 läuft nun zwischen den Rollen des Andrückrollensatzes 5 und der Druckwalze 1 hindurch, entlang an der Leiteinrichtung 7 unter dem Rahmen 9 hindurch und zwischen den Rollen des Andrückrollensatzes 8 und der Druckwalze 1 hindurch, bis der Sensor die Ankunft der Papierbahn-Vorderkante anzeigt und durch die Steuerung die Drehbewegung der Druckwalze 1 abgeschaltet wird. In den Rollen des Andrückrollensatzes 8 sind Freiläufe 8b auf der Achse 9b eingebaut, die eine Drehung der Rollen im Uhrzeigersinn gestatten.

Die Bremse 12 bildet für die Zuführung von Endlosbahnen auf der Papierbahn 13, also für die Zuführung von Endlosbahnen von der Rückseite 10a her einerseits eine Bremse für die Endlosbahnen (wie in Fig. 2 gezeigt). Das Leitblech 12b bildet an der Stelle 1 b andererseits zusammen mit der Druckwalze 1 einen Bremsspalt 12a, in dem sich beim Transport von manuell vorgesteckten Einzelblättern das Papier gegen das Leitblech 12b legt und so gleitend geführt wird.

## Patentansprüche

1. Vorrichtung zum Transportieren von Aufzeichnungsträgern in Druckern, insbesondere in Matrixdruckern, mit getrennten, jeweils tangential zur Druckwalze (1) gebildeten Einführungskanälen für zumindest eine Endlosbahn bzw. für Endlosformulare oder für Einzelblätter, bei der die Druckwalze (1) mit mehreren in Bewegungsrichtung des Aufzeichnungsträgers aufeinanderfolgenden, anstellbaren Andrückrollen (5,8) versehen und eine gleichzeitige Einführung einer Endlosbahn und eines Einzelblatts gesperrt ist, wobei beim Bedrucken von in eine erste Papierbahn (14) einzuführenden Einzelblättern ein erster Andrückrollensatz (5) und ein am Umfang der Druckwalze (1) versetzter zweiter Andrückrollensatz (8) vorgesehen sind,
dadurch gekennzeichnet,
daß eine am Umfang der Druckwalze (1) in Form eines Leitbleches (12b) auf den jeweiligen Aufzeichnungsträger (3b) einwirkende Bremse (12) im Friktionsbetrieb betreibbar ist, wobei die Bremse (12) auf jeweils eine der Papierbahnen (13,14) einstellbar ist, derart, daß beim Bedrucken von in eine zweite Papierbahn (13) einzuführenden Endlosformularen im Traktorbetrieb mittels eines Traktors (26) entweder der erste Andrückrollensatz (5), der zweite Andrückrollensatz (8) und die Bremse (12) gelüftet sind oder aber der erste Andrückrollensatz (5) sowie der zweite Andrückrollensatz (8) gelüftet sind und die Bremse (12) auf die Papierbahn (13) umgestellt ist (Fig. 2).

2. Vorrichtung nach Anspruch 1,
dadurch gekennzeichnet,
daß ein Einführungskanal (11) für die manuelle Zuführung von Einzelblättern an der Oberseite (10) des Druckers angeordnet ist und durch einen sich in Vorschubrichtung (8a) verengenden Schacht (11 a) gebildet ist und daß ein Längenabschnitt (11b) des Schachtes (11 a) durch einen Umfangsabschnitt der Druckwalze (1) selbst und durch eine bis zur Entstehung eines Bremsspaltes (12a) an die Druckwalze (1) anstellbareh und die Bremse (12) bildende Führung (1 b) gebildet ist.

3. Vorrichtung nach Anspruch 2,
dadurch gekennzeichnet,
daß die Führung (1b) aus einem beweglich gelagerten und gefedert abgestützten Leitblech (12b) besteht.

4. Vorrichtung nach den Ansprüchen 1 bis 3,
dadurch gekennzeichnet,
daß das Leitblech (12b) der Führung (Ib) mittels einer ersten D-Achse (20) betätigbar ist.

5. Vorrichtung nach den Ansprüchen 1 bis 4, dadurch gekennzeichnet,
daß der zweite Andrückrollensatz (8) an einem Rahmen (9) mittels einer Achse (9b) leichtgängig drehgelagert ist.

6. Vorrichtung nach Anspruch 5,
dadurch gekennzeichnet,
daß die Achse (9b) selbst im Rahmen (9) schwergängig drehbar gelagert ist.

7. Vorrichtung nach einem oder mehreren der Ansprüche 1 bis 6,
dadurch gekennzeichnet,
daß der erste Andrückrollensatz (5) an dem einen Hebelarm (16a) eines schwenkbaren Hebels (16) drehbar gelagert ist, daß an dem anderen Hebelarm (16b) eine im Sinn der Annäherung des Andrückrollensatzes (5) in Richtung auf die Druckwalze (1) wirkende Zugfeder (17) angreift, und daß derselbe Hebelarm (16b) mittels einer zweiten D-Achse (18) im Sinn des Ausrückens des Andrückrollensatzes (5) von der Druckwalze (1) weg bewegbar ist.

8. Vorrichtung nach einem oder mehreren der Ansprüche 1 bis 7,
dadurch gekennzeichnet,
daß der Rahmen (9) für den zweiten Andrückrollensatz (8) mittels einer Doppel-D-Achse (19) aus- bzw. einrückbar zur Druckwalze (1) ist, wobei die Doppel-D-Achse (19) mit einem symmetrischen Doppel-D-Querschnitt versehen ist.

9. Vorrichtung nach einem oder mehreren der Ansprüche 1 bis 8,
dadurch gekennzeichnet,
daß auf der Doppel-D-Achse (19) eine Verbindung aus einem Handhebel (21) und einem Zahnkranz (21a) drehfest angeordnet ist, daß der Zahnkranz (21a) einerseits mit einem Zahnkranz (20a) kämmt, der auf der ersten D-Achse (20) drehfest angeordnet ist und andererseits mit einem auf der zweiten D-Achse (18) befestigten Zahnrad (25) in Eingriff steht.

10. Vorrichtung nach Anspruch 9,
dadurch gekennzeichnet,
daß der Zahnkranz (21 a) und das Zahnrad (25) mittels eines übersetzenden Zwischenrades (22) in Verbindung stehen, wobei außer dem Zwischenrad (22) noch eine Kurvenscheibe (23) mit Rastausnehmungen (23a) für einen gefederten Indexbolzen (24) auf einer Welle (22a) befestigt ist.

11. Vorrichtung nach Anspruch 10,
dadurch gekennzeichnet,
daß die Rastausnehmungen (23a) entsprechend vorgesehenen Stellungen "neutral (N)" bzw. "Traktor (T)" bzw. "Friktionstransport (F)" des Handhebels (21) angeordnet sind.

12. Vorrichtung nach den Ansprüchen 1 bis 11, dadurch gekennzeichnet,
daß Einzelblätter von der Oberseite (10) bzw. Rückseite des Druckers und Endlosbahnen von der Rückseite (10a) oder von der Unterseite (15b) des Druckers einführbar sind.

13. Vorrichtung nach Anspruch 12,
dadurch gekennzeichnet,
daß der Einführungsöffnung (15a) an der Unterseite (15b) des Druckers eine gesonderte Aufzeichnungsträgerbremse (15) zugeordnet ist.

## Claims

1. Device for the transportation of record carriers in printers, in particular in matrix printers, with separate introduction channels, formed in each case tangentially to thr print roll (1) for at least one continuous web or respectively for continuous forms or for individual sheets, in wich the print roll (1) is provided with a plurality of adjustable back up rollers (5, 8) arranged in succession in the direction of movement of the record carrier and a simultaneous introduction of a continuous web and of an individual sheet is blocked, in wich in the printing of individual sheets wich are to be introduced into a first paper path (14) a first set of back up rollers (5) and a second set of back up rollers (8), staggered on the circumference of the print roll (1) are provided,
characterized in that
a brake (12) acting on the respective record carrier (3b) on the circumference of the print roll (1) in the form of a baffle plate (12b) is able to be operated in frictional operation, in wich the brake (12) is adjustable in each case to one of the paper paths (13, 14), such that in the printing of continuous forms wich are to be introduced into a second paper path (13) in tractor operation by means of a tractor (26) either the first set of back up rollers (5), the second set of back up rollers (8) and the brake (12) are raised or else the first set of back up rollers (5) and the second set of back up rollers (8) are raised and the brake (12) is shifted to the paper path (13) (Fig. 2).

2. Device according to Claim 1,
characterized in that
an introduction channel (11) for the manual feeding of individual sheets is arranged on the upper side (10) of the printer and is formed by a shaft (11a) narrowing in the direction of advance (8a), and that a longitudinal section (11b) of the shaft (11 a) is formed by a circumferential section of the print roll (1) itself and by a guide (1 b) forming the brake (12) and adjustable up to the development of a brake gap (12a) against the print roll (1).

3. Device according to Claim 2,
characterized in that
the guide (Ib) consists of a movably mounted and elastically supported baffle plate (12b).

4. Device according to Claims 1 to 3,
characterized in that
the baffle plate (12b) of the guide (1b) is able to be actuated by means of a first D-axle (20).

5. Device according to Claims 1 to 4,
characterized in that
the second set of back up rollers (8) is rotatably mounted so as to be of easy action on a frame (9) by means of an axle (9b).

6. Device according to Claim 5,
characterized in that
the axle (9b) itself is rotatably mounted so as to be not of easy action in the frame (9).

7. Device according to one or more of Claims 1 to 6,
characterized in that
the first set of back up rollers (5) is rotatably mounted on the one lever arm (16a) of a pivotable lever (16), that on the other lever arm (16b) a tension spring(17) engages which acts in the direction of the approach of the set of back up rollers (5) towards the print roll (1), and that the same lever arm (16b)is movable by means of a second D-axle (18) in the direction of the disengagement of the set of back up rollers (5) away from the print roll (1).

8. Device according to one or more of Claims 1 to 7
characterized in that
the frame (9) for the second set of back up rollers (8).is able to be disengaged or engaged by means of a double D-axle (19) with respect to the print roll (1), in which the double D-axle (19) is provided with a symmetrical double D cross section.

9. Device according to one or more of Claims 1 to 8,
characterized in that
on the double D-axle (19) a connection of a hand lever (21) and of a toothed rim (21 a) is arranged so as to be secure in terms of rotation, that the toothed rim (21 a) meshes on one side with a toothed rim (20a), which is arranged on the first D-axle (20) so as to be secure in terms of rotation, and on the other side is in engagement with a toothed wheel (25) which is attached to the second D-axle (18).

10. Device according to Claim 9,
characterized in that
the toothed rim (21 a) and the toothed wheel (25) are connected by means of a translating intermediate wheel (22), in which apart from the intermediate wheel (22) in addition a cam plate (23) with detention recesses (23a) for a flexible index pin (24) is attached on a shaft (22a).

11. Device according to Claim 10,
characterized in that
the detention recesses (23a) are arranged according to provided positions "neutral (N)" or "tractor (T)" or "friction transport (F)" of the hand lever (21).

12. Device according to Claims 1 to 11,
characterized in that
individual sheets are able to be introduced from the upper side (10) or rear side of the printer and continuous webs are able to be introduced from the rear side (IOa) or from the underside (15b) of the printer.

13. Device according to Claim 12,
characterized in that
a separate record carrier brake (15) is associated with the introduction opening (15a) on the underside (15b) of the printer.

## Revendications

1 - Dispositif de transport de supports d'enregistrement dans des machines imprimantes, en particulier des machines imprimantes à matrice, comportant des canaux d'introduction séparés et formés, à chaque fois, tangentiellement au cylindre d'impression (1) pour au moins une bande sans fin ou pour des formulaires sans fin ou pour des feuilles individuelles, dans lequel le cylindre d'impression (1) est muni d'une pluralité de galets presseurs (5,8) réglables et se suivant dans la direction de déplacement du support d'enregistrement et dans lequel une introduction simultanée d'une bande sans fin et d'une feuille individuelle est empêchée, par quoi, pour l'impression de feuilles individuelles à introduire dans une première voie de papier (14), sont prévus un premier groupe (5) de galets presseurs et un deuxième groupe (8) de galets presseurs décalés sur la périphérie du cylindre d'impression (1),
caractérisé en ce qu'un frein (12) agissant sur chaque support d'enregistrement (3b) sous forme d'un déflecteur (12b) à la périphérie du cylindre d'impression (1) peut fonctionner en friction, par quoi le frein (12) est réglable, à chaque fois, sur une des voies de papier (13, 14), de sorte que, pour une impression de formulàires sans fin introduits dans une seconde voie de papier (13) en fonctionnement par traction au moyen d'un dispositif de traction (26) soit le premier groupe (5) de galets presseurs, le second groupe (8) de galets presseurs et le frein (12) sont soulevés, soit le premier groupe (5) de galets presseurs ainsi que le second groupe (8) de galets presseurs sont soulevés et le frein (12) est déplacé sur la voie de papier (13) (figure 2).

2 - Dispositif selon la revendication 1,
caractérisé en.ce qu'un canal d'introduction (11) pour l'introduction manuelle de feuilles individuelles est disposé sur le côté supérieur (10) de la machine imprimante et est formé d'un entonnoir (11a) se rétrécissant dans la direction d'avance (8a), et en ce qu'une coupe longitudinale (11 b) de l'entonnoir (11a) est formée par une coupe périphérique du cylindre d'impression (1) lui-même et par un guidage (1b) formant le frein (12) et réglable contre le cylindre d'impression (1) pour former un espace de frein (12a).

3 - Dispositif selon la revendication 2,
caractérisé en ce que le guidage (1b) est constitué d'un déflecteur (12b) monté mobile et soumis à l'action d'un ressort.

4 - Dispositif selon les revendications 1 à 3, caractérisé en ce que le déflecteur (12b) du guidage (1b) peut être actionné au moyen d'un premier axe en D (20).

5 - Dispositif selon les revendications 1 à 4, caractérisé en ce que le second groupe (8) de galets presseurs est monté librement rotatif sur un châssis (9) au moyen d'un axe (9b).

6 - Dispositif selon la revendication 5, caractérisé en ce que l'axe (9b) est lui-même monté non librement rotatif dans le châssis (9).

7 - Dispositif selon l'une ou plusieurs des revendications 1 à 6,
caractérisé en ce que le premier groupe (5) de galets presseurs est monté rotatif sur un bras de levier (16a) d'un levier (16) pouvant pivoter, en ce qu'un ressort de traction (17) agissant dans le sens de l'approche du groupe (5) de galets presseurs en direction du cylindre d'impression (1) s'engage contre l'autre bras de levier (16b), et en ce que ce même bras de levier (16b) peut être éloigné du cylindre d'impression (1) pour débrayer le groupe (5) de galets presseurs au moyen d'un second axe en D.

8 - Dispositif selon l'une ou plusieurs des revendications 1 à 7,
caractérisé en ce que le châssis (9) pour le second groupe (8) de galets presseurs est déplaçable vers et au loin du cylindre d'impression (1) au moyen d'un axe double en D (19), l'axe double en D(19) présentant une section transversale symétrique en double D.

9 - Dispositif selon l'une ou plusieurs des revendications 1 à 8,
caractérisé en ce qu'une liaison, constituée d'un levier à main (21) et d'une couronne dentée (21 a), est disposée fixe en rotation sur l'axe en double D(19), en ce que, d'une part, la couronne dentée (21a) engrène avec une couronne dentée (20a) qui est disposée fixe en rotation sur le premier axe en D(20) et, d'autre part, engrène avec une roue dentée (25) fixée au second axe en D(18).

10 - Dispositif selon la revendication 9,
caractérisé en ce que la couronne dentée (21 a) et la roue dentée (25) sont reliées au moyen d'une roue intermédiaire d'engrenage (22), par quoi, en dehors de la roue intermédiaire (22), encore une came (23) avec des encoches (23a) pour un boulon de repérage (24) à ressort est fixée sur un arbre (22a).

11 - Dispositif selon la revendication 10,
caractérisé en ce que les encoches (23a) correspondent à des positions prévues "neutre (N)" ou "traction (T)" ou "transport par friction (F) du levier à main (21).

12 - Dispositif selon les revendications 1 à 11, caractérisé en ce que des feuilles individuelles peuvent être introduites à partir du côté supérieur (10) ou du côté arrière de la machine imprimante et des bandes sans fin peuvent être introduites à partir du côté arrière (10a) ou du côté inférieur (15b) de la machine imprimante.

13 - Dispositif selon la revendication 12, caractérisé en ce qu'un frein séparé (15) du support d'enregistrement est associé à l'ouverture d'introduction (15a) sur le côté inférieur (15b) de la machine imprimante.
